# FASCICULE DE BREVET EUROPEEN

(11) **EP 0 546 922 B1**
(45) Date de publication et mention de la délivrance du brevet: **23.04.1997**
(21) Numéro de dépôt: 92403318.6
(22) Date de dépôt: 08.12.1992
(51) Int. Cl.: A47L 15/42

(54) **Lave-vaisselle à filtre de liquide**
Geschirrspüler mit Flüssigkeitsfilter
Liquid filter for dishwasher

(30) Priorité: 10.12.1991 FR 9115272
(43) Date de publication de la demande: 16.06.1993
(73) Titulaire: ESSWEIN S.A., F-85002 La Roche-sur-Yon (FR)
(72) Inventeur: Delavaud, Emile, THOMSON-CSF, SCPI, F-94117 Arcueil Cédex (FR); Gailledrat, Benoit, THOMSON-CSF, SCPI, F-94117 Arcueil Cédex (FR); Guillemot, André, THOMSON-CSF, SCPI, F-94117 Arcueil Cédex (FR)
(74) Mandataire: Chaverneff, Vladimir

(56) Documents cités:
- EP-A- 0 365 500
- DE-A- 2 413 790
- FR-A- 2 505 642

## Description

La présente invention concerne un lave-vaisselle à filtre de liquide.

Un lave-vaisselle comprend, habituellement, au dessus d'une réserve de liquide au fond d'une cuve, où sont installées une pompe de recyclage de liquide et une pompe de vidange, un filtre à mailles de dimensions moyennes, appelé filtre moyen, destiné à retenir des particules alimentaires grosses et moyennes et, éventuellement, un microfiltre pour éliminer des microparticules alimentaires et, dans un puits de vidange, un filtre gros destiné à empêcher une entrée dans la pompe de vidange des grosses particules alimentaires qui risquent de l'obstruer ou la détériorer prématurément.

Le filtre moyen comprend souvent deux parties, une partie fixe solidement attachée à la cuve et une partie amovible simplement posée ou en emboîtement à ajustement glissant en vue de faciliter son enlèvement ou sa mise en place. Quand le filtre moyen est mouillé, un mince film de liquide qui recouvre sa surface empêche l'air de passer au travers de ses mailles.

Lors d'un arrêt de la pompe de recyclage de liquide, le liquide résiduel dans les parties du circuit de liquide en aval de cette pompe de recyclage retourne dans la réserve de liquide dans le fond de la cuve et fait remonter la surface libre de cette réserve de liquide. Etant donné que le filtre moyen est mouillé, l'air piégé entre cette surface libre montante de liquide et le filtre moyen mouillé qui ne peut pas s'échapper soulève inopportunément cette partie amovible de ce filtre moyen et provoque un désassemblage de celle-ci et par conséquent une perturbation dans son action de filtrage.

Un autre inconvénient est lié au fait que, lorsque le filtre est mouillé, les mailles du filtre, d'un diamètre de l'ordre du mm, restent obstruées par effet capillaire et peuvent pièger un volume d'air lors d'un remplissage de la cuve par le dessous du filtre. Dans ce cas, si la détection de la quantité d'eau introduite se fait par mesure directe de la pression vue comme une hauteur d'eau, le tampon d'air piégé et comprimé modifie la mesure et la quantité d'eau "détectée" devient erronée.

La présente invention visant à éviter ces inconvénients permet de réaliser un lave-vaisselle économique dans lequel le filtre moyen comportant une partie fixe et une partie amovible n'est pas désassemblé et perturbé dans son action de filtrage par un retour de liquide résiduel du circuit de liquide dans la réserve de liquide dans le fond de la cuve lors d'un arrêt de la pompe de recyclage de liquide.

On connaît d'après le document DE-A-2 413 790 un lave-vaisselle dans le fond de la cuve duquel est ménagé un volume retenant de l'eau servant, lors de la vidange, à nettoyer le filtre fin, ce volume communiquant avec l'air libre par une cheminée.

Selon l'invention, un lave-vaisselle à filtre de liquide est caractérisé en ce que le filtre de liquide comprend dans sa surface une cheminée de mise à l'air, ce filtre étant disposé au-dessus de la surface libre de la réserve de liquide de la cuve.

Pour mieux faire comprendre l'invention, on en décrit ci-après un exemple de réalisation illustré par un dessin ci-annexé montrant schématiquement et partiellement une partie inférieure d'une cuve d'un lave-vaisselle.

Dans l'exemple illustré, le lave-vaisselle 1, représenté schématiquement par des traits discontinus, comprend une cuve en tôle métallique 2 dont le fond 3 porte un puisard 4. Le fond 3 de la cuve 2, au-dessus de la réserve de liquide 5 reste recouvert par un filtre moyen 7 qui comprend deux parties, une partie fixe 8 solidement attachée à la cuve 2 et une partie amovible 9 posée sur cette cuve 2. Le lave-vaisselle 1 comprend en outre un filtre gros 12 et un microfiltre 15.

Lors du fonctionnement du lave-vaisselle 1, une pompe de recyclage 20 aspire du liquide de la réserve de liquide 5 et le refoule à travers une conduite 21 dans un moulinet inférieur d'arrosage 23 et à travers une canalisation 24 dans un moulinet supérieur d'arrosage sur la vaisselle pour les laver, retombe sur le fond 3 de la cuve 2, partiellement recouvert par le filtre moyen 7. Le liquide et les microparticules alimentaires traversent le filtre moyen 7 et rejoignent la réserve de liquide 5 pour être aspirés de nouveau par la pompe de recyclage 20 tandis que les particules alimentaires grosses et moyennes retenues par le filtre moyen 7 sont en général entraînées dans un puits de vidange 26 par du liquide de lavage tombant de la vaisselle pour être évacuées par une pompe de vidange non représentée. Les plus grosses particules alimentaires qui risquent d'endommager cette pompe de vidange sont retenues par le filtre gros 12. Les microparticules alimentaires sont séparées progressivement du liquide de lavage par le microfiltre 15 par un envoi, d'une manière connue, d'un courant dérivé de liquide à travers ce microfiltre 15, soit par la pompe de recyclage 20 soit par la pompe de vidange.

Le filtre moyen 7 ainsi traversé par le liquide de lavage tombant de la vaisselle est recouvert d'un film de liquide qui rend ce filtre 7 hermétique à l'air de manière que, lors d'un arrêt de la pompe de recyclage 20, le liquide résiduel dans les canalisations 21, 24 et dans les moulinets inférieur 23 et supérieur d'arrosage, qui retourne à la réserve de liquide 5, fait monter le niveau de la surface libre de liquide de cette réserve, comprime l'air piégé dans l'espace entre le filtre moyen 7 et cette surface libre de liquide et tend à soulever et désassembler la partie amovible 9 de ce filtre moyen 7.

Selon l'invention, pour éviter ces inconvénients, le filtre de liquide 7 comprend dans sa surface une cheminée de mise à l'air 28.

Cette cheminée 28 permet à l'air piégé entre le filtre moyen 7 et la surface libre montante de la réserve de liquide 5 de s'échapper sans provoquer un soulèvement ni un désassemblage de ce filtre moyen 7. La paroi tubulaire de la cheminée 28, saillante de la surface du filtre moyen 7 empêche efficacement le liquide de lavage chargé de particules alimentaires tombant de la vaisselle de descendre directement dans le puisard 4 à travers le trou formé dans ce filtre moyen 7 par l'alèsage de cette cheminée 28 sans subir un filtrage.

La partie amovible 9 du filtre moyen 7 comprend une anse 30 servant à la fois de poignée facilitant la maniement de cette partie amovible 9 du filtre 7 et de cheminée de mise à l'air empêchant un soulèvement et/ou un désassemblage de cette partie amovible 9 par de l'air piégé comprimé entre le filtre moyen 7 et la surface libre montante de la réserve de liquide 5 se trouvant en dessous de ce filtre 7.

Dans l'exemple illustré, l'anse 30 comprend un premier jambage ou montant creux 31 monté par accrochage dans un trou de la partie amovible 9 du filtre moyen 7 et servant de cheminée de mise à l'air 28 qui s'ouvre à l'une des extrémités sur le côté inférieur de ce filtre moyen 7 et à l'autre extrémité sur le côté supérieur de ce filtre moyen 7, juste en dessous de la traverse 33 de l'anse pour éviter toute entrée directe, dans cette cheminée, du liquide de lavage chargé de particules alimentaires tombant de la vaisselle et un deuxième jambage ou montant plein 32 immobilisé sur la partie amovible 9 du filtre moyen 7 par un ergot de blocage 34 accroché à une saillie 35 de la paroi du puisard 4.

Au demeurant, il y a lieu de remarquer que la réalisation de la cheminée de mise à l'air 28 sous la forme d'un jambage creux 31 s'ouvrant à l'extrémité supérieure juste en dessous de la traverse 33 de l'anse 30 tout en évitant les inconvénients de la technique antérieure, c'est-à-dire tout en présentant un interêt technique certain (on évite ainsi des retombées de gros déchets directement sous le filtre), répond également à des exigences esthétiques étant donné que la présence de cette cheminée ne peut être décelée que par les initiés. Quant à la partie horizontale de la poignée, celle-ci sert vis-à-vis de la cheminée, à la fois de "paravent" et de "parapluie".

Grâce à la cheminée de mise à l'air 28 formée, suivant l'invention, en un point de sa surface, le filtre 7 ou sa partie amovible 9 simplement posée dans le fond 3 de la cuve 2 du lave-vaisselle 1 est pourvu d'une position excellement stable qui permet à ce filtre de remplir correctement, et en permanence, son action de filtrage du liquide de lavage.

## Revendications

1. Lave-vaisselle à filtre de liquide comportant une partie fixe (8) solidement attachée à une cuve (2) de l'appareil et une partie amovible (9) posée sur la cuve (2), caractérisé en ce que le filtre de liquide comprend dans sa surface une cheminée de mise à l'air, ce filtre étant disposé au-dessus de la surface libre de la réserve de liquide de la cuve.

2. Lave-vaisselle selon la revendication 1, caractérisé en ce que la partie amovible comprend une anse (30) servant à la fois de poignée facilitant le maniement de cette partie amovible (9) du filtre (7) et de cheminée de mise à l'air empêchant un soulèvement et/ou un désassemblage de cette partie amovible (9) par de l'air piégé comprimé entre ce filtre (7) et une surface libre montante d'une réserve de liquide (5) se trouvant en dessous de ce filtre (7).

3. Lave-vaisselle selon la revendication 1 ou 2, caractérisé en ce que l'anse (30) comprend un premier jambage ou montant creux (31) monté par accrochage dans un trou de la partie amovible (9) du filtre (7) et servant de cheminée de mise à l'air (28) qui s'ouvre à l'une des extrémités sur le côté inférieur de ce filtre (7) et à l'autre extrémité sur le côté supérieur de ce filtre (7) juste en-dessous de la traverse (33) de l'anse (30), et un deuxième jambage ou montant plein (32) immobilisé sur la partie amovible (9) du filtre (7) par un ergot de blocage (34) accroché à une saillie (35) d'un puisard (4) de la cuve (2) de l'appareil.

## Claims

1. Dishwasher with liquid filter including a fixed part (8) solidly attached to a tank (2) of the appliance and a removable part (9) placed on the tank (2), characterized in that the liquid filter in its surface comprises a vent duct, this filter being arranged above the surface of the reserve of liquid of the tank.

2. Dishwasher according to Claim 1, characterized in that the removable part comprises a bow (30) serving both as a handle allowing this removable part (9) of the filter (7) to be handled and as a vent duct preventing this removable part (9) from being lifted and/or detached by trapped air compressed between this filter (7) and a rising surface of a reserve of liquid (5) below this filter (7).

3. Dishwasher according to Claim 1 or 2, characterized in that the bow (30) has a first hollow riser or leg (31) caught in a hole in the removable part (9) of the filter (7) and serving as a vent duct (28) which opens at one of its ends on the lower side of this filter (7) and at the other end on the upper side of this filter (7) just below the crosspiece (33) of the bow (30), and a second, solid, riser or leg (32) immobilized on the removable part (9) of the filter (7) by a locking stud (34) caught on a projection (35) of a sump (4) of the tank (2) of the appliance.

## Patentansprüche

1. Geschirrspülmaschine mit einem Flüssigkeitsfilter, das ein ortsfestes Teil (8), das an einem Bottich (2) der Maschine befestigt ist, und ein lösbares Teil (9) aufweist, das auf den Bottich (2) aufgesetzt ist, dadurch gekennzeichnet, daß das Flüssigkeitsfilter in seiner Oberfläche einen Luftauslaßschacht aufweist, wobei dieses Filter oberhalb der freien Oberfläche der Flüssigkeitsreserve des Bottichs angeordnet ist.

2. Geschirrspülmaschine nach Anspruch 1, dadurch gekennzeichnet, daß das lösbare Teil einen Bügel (30) aufweist, der sowohl als Griff, der die Handhabung dieses lösbaren Teils (9) des Filters (7) erleichtert, als auch als Luftauslaßschacht dient, der ein Anheben und/oder ein Abheben dieses lösbaren Teils (9) durch Luft verhindert, die zwischen diesem Filter (7) und einer ansteigenden freien Oberfläche einer Flüssigkeitsreserve (5) unterhalb dieses Filters (7) eingeschlossen und komprimiert wird.

3. Geschirrspülmaschine nach Anspruch 1 oder 2, dadurch gekennzeichnet, daß der Bügel (30) einen ersten, hohlen Arm (31) aufweist, der durch Einhaken in ein Loch des lösbaren Teils (9) des Filters (7) montiert ist und als Luftauslaßschacht (28) dient, der mit einem Ende an der Unterseite dieses Filters (7) und mit dem anderen Ende auf der Oberseite dieses Filters (7) genau unterhalb des Querbalkens (33) des Bügels (30) mündet, und einen zweiten, massiven Arm (32) aufweist, der auf dem lösbaren Teil (9) des Filters (7) durch einen Blockierzapfen (34) befestigt wird, der an einem Vorsprung (35) eines Schachts (4) des Bottichs (2) des Geräts einhakt.
